# EUROPÄISCHE PATENTSCHRIFT

(11) **EP 3 609 714 B1**
(45) Veröffentlichungstag und Bekanntmachung des Hinweises auf die Patenterteilung: **10.05.2023**
(21) Anmeldenummer: 18717022.0
(22) Anmeldetag: 09.04.2018
(51) Int. Cl.: B41J 3/407, B41J 11/057, G09F 3/20

(54) **DRUCKER ZUM BEDRUCKEN VON MARKIERERSTREIFEN**
PRINTER FOR PRINTING MARKING STRIPS
IMPRIMANTE SERVANT À IMPRIMER DES BANDES DE MARQUAGE

(30) Priorität: 12.04.2017 DE 202017102224 U
(43) Veröffentlichungstag der Anmeldung: 19.02.2020
(73) Patentinhaber: Weidmüller Interface GmbH & Co. KG, 32758 Detmold (DE)
(72) Erfinder: DAHLMANN, Markus, 33378 Rheda-Wiedenbrück (DE); KÖSTER, Thomas, 33189 Schlangen (DE)
(74) Vertreter: Specht, Peter
(86) Internationale Anmeldenummer: PCT/EP2018/058958
(87) Internationale Veröffentlichungsnummer: WO 2018/189066

(56) Entgegenhaltungen:
- EP-A1- 1 356 947
- DE-A1-102015 109 020
- JP-A- 2004 338 900
- US-A- 5 772 203
- US-A1- 2008 089 732

## Beschreibung

Die Erfindung betrifft einen Drucker zum Bedrucken von Markiererstreifen nach dem Oberbegriff des Anspruchs 1.

Ein solcher Gegenstand ist aus der DE 10 2015 109020 A1 bekannt. Nach der US 2008/089732 A1 weist die Vorschubwelle eine Beschichtung mit Partikeln und damit eine solche Rauhigkeit auf, dass der Transport der zu bedruckenden Medien wie Papier verbessert wird. Einen analogen Stand der Technik offenbart die JP 2004-338900 A. Nach dieser Schrift sind an einer Vorschubwelle für Papier erste Vorsprünge von einigen Mikrometer Höhe vorgesehen, die den Transport des Papiers erleichtern und zweite ein wenig höhere Vorsprünge, welche die ersten Vorsprünge gegen Abstumpfen schützen, wenn kein Papier transportiert wird.

Sind auf einer Montagebasis eine Mehrzahl bzw. eine Vielzahl von elektrischen Geräten wie Reihenklemmen aneinandergereiht, die jeweils eine Rastkontur, insbesondere eine Rastausnehmung, aufweisen, vereinfacht es den Markiervorgang, wenn anstelle einer Mehrzahl von vollständig vereinzelten Markiererelementen streifenförmig miteinander verbundene Markiererelemente eingesetzt werden. Beispielsweise zum Markieren einer Reihenklemmenanordnung auf einer Tragschiene ist es dann lediglich notwendig, den Markiererstreifen über den Bereich der aneinander gereihten Rastkonturen der Reihenklemmen zu legen und dann von oben so auf die einzelnen Markiererelemente zu drücken, dass ein sicheres Verrasten der Markiererelemente an den Geräten, insbesondere den Reihenklemmen erfolgt.

Zur Herstellung derartiger Markiererstreifen werden zum Beispiel Spritzgießverfahren genutzt, wobei Streifen mit einer definierten Länge von beispielsweise acht Markiererelementen hergestellt werden, die dann zusammengefügt werden, um eine Rolle mit einem langen Markiererstreifen bestücken zu können, von dem dann wiederum Markiererstreifen mit einer gewünschten Menge von Markierelementen abgelängt werden können.

Aus der DE 10 2015 109 020 A1 ist es bekannt, den Markiererstreifen aus wenigstens zwei verschiedenen Kunststoffmaterialien verschiedener Härte herzustellen, wobei die Rastkontur jedes Markiererelementes aus dem härteren Material besteht und die Markierplatte zumindest im Bereich des Beschriftungsfeldes aus dem weicheren Kunststoffmaterial. Vorzugsweise ist der Markiererstreifen zunächst im Extrusionsverfahren hergestellt. und wird dann weiterbearbeitet. Durch das Extrudieren kann einfach ein Endlosstreifen zum Aufwickeln, z.B. auf eine Rolle, gefertigt werden. Durch das Verwenden der Extrusion, insbesondere Coextrusion, können dabei die Markiererstreifen bzw. dessen Markiererelemente insbesondere für ein Bedrucken mit der Thermotransfertechnik genutzt werden. Wenn die Rastkontur jedes Markiererelementes aus dem härteren Kunststoffmaterial besteht, kann man sie gut und sicher an dem jeweiligen elektrischen Gerät verrasten. Es ist zudem vorteilhaft, wenn die Markierplatte zumindest im Bereich des Beschriftungsfeldes aus dem weicheren Kunststoffmaterial besteht. Denn so ist sie präziser zu bedrucken. Das weichere Material erleichtert die automatische Anpassung an den Druckkopf und ist auch für den Druckkopf schonender als ein härteres Material.

Es ist ferner vorteilhaft, wenn der Verbindungsbereich zwischen den Markierelementen jeweils aus wenigstens einem oder mehreren Verbindungssteg(en) besteht und wenn im Verbindungsbereich zwischen benachbarten Markierelementen wenigstens ein Loch, insbesondere ein Langloch ausgebildet ist, das die Markiererelemente in Aufrastrichtung senkrecht zu ihrer Anreihrichtung durchsetzt. Mit dem Loch lässt sich die Elastizität des Verbindungsbereiches gezielt erhöhen bzw. einstellen. Zudem ist das jeweilige Loch gut als Sensierungsmittel für einen Sensor eines Druckers zum Auslösen oder Stoppen eines Bedruckens nutzbar. Es ist aber auch denkbar, dass die Markierplatte des Markiererstreifens keine Löcher und/oder Randausnehmungen auf. Dadurch sind geräteübergreifende Beschriftungen einfach und vorteilhaft realisierbar. Denkbar ist es auch, den Markiererstreifen mit Markierungen in Form von Bedruckungen an der Unterseite zu versehen, beispielsweise mit in einem Rasterabstand aufgebrachten und im Vergleich zum Material des Markiererstreifens andersfarbige Markierungen, die gut sensierbar sind und als Referenz für den Bedruckungsvorgang nutzbar sind. Diese verschiedenen Arten von Markiererstreifen und Sensierungs- und Bedruckungsmethoden sind auch mit dem erfindungsgemäßen Drucker weiter einsetzbar.

Unabhängig von der Art der Herstellung und Beschaffenheit des verwendeten Markiererstreifens ist es wünschenswert, den Markiererstreifen in einem dafür vorgesehenen Drucker in seiner Haupterstreckungsrichtung möglichst präzise so zu bedrucken, dass das jeweils gewünschte Druckbild genau in dem Bereich der dafür vorgesehenen Markierplatte aufgedruckt wird. Dafür wird ein entsprechend ausgestatteter Drucker benötigt.

Die Erfindung hat die Aufgabe, den bekannten Drucker derart weiterzuentwickeln, dass das beschriebene Problem gelöst wird, den Markiererstreifen in einem dafür vorgesehenen Drucker in seiner Haupterstreckungsrichtung möglichst präzise so zu bedrucken, dass das jeweils gewünschte Druckbild genau in dem Bereich der dafür vorgesehenen Markierplatte aufgedruckt wird.

Die Erfindung löst diese Aufgabe durch den Gegenstand des Anspruchs 1.

Demnach ist erfindungsgemäß vorgesehen, dass die drehbar gelagerte Vorschubwelle wenigstens einen mit Vorsprüngen versehenen Abschnitt (Vorsprungabschnitt genannt) aufweist, der beim Drehen der Vorschubwelle direkt an dem Markiererstreifen anliegt, so dass die Vortriebsgeschwindigkeit des Markiererstreifens mit der Umfangsgeschwindigkeit der Vorschubwelle synchronisiert ist.

Derart kann ein definierter - aus praktischer Sicht - toleranzfreier Vorschub des Markiererstreifens gewährleistet werden, der insbesondere in dessen Haupterstreckungsrichtung zu einem sauberen, versetzungsfreien Druckbild führt.

Es ist weiter vorgesehen, dass der mit Vorsprüngen versehene Abschnitt vorteilhaft beim Drehen der Vorschubwelle direkt an dem Markiererstreifen derart anliegt, dass die Vorsprünge jeweils eine Verformung in den Markiererstreifen einbringen, die einen Formschluss zwischen Vorschubwelle und Markierstreifen bewirkt bzw. bildet, so dass die Vortriebsgeschwindigkeit des Markiererstreifens mit der Umfangsgeschwindigkeit der Vorschubwelle synchronisiert ist.

Nach einem weiteren Merkmal des Anspruchs 1, das besonders einfach realisierbar ist und zudem in einer sehr gleichmäßigen Vorschubbewegung des Markiererstreifens resultiert, ist der wenigstens eine Vorsprungabschnitt als ein Verzahnungsabschnitt ausgebildet. Der Verzahnungsabschnitt wirkt vorzugsweise einerseits formschlüssig und vorzugsweise optional oder alternativ auch kraftschlüssig und sichert derart stets einen gleichmäßigen Weitertransport des Markiererstreifens. Er muss beim Vorschub keine Verformung erzeugen, was aber eine besonders vorteilhafte Weiterbildung ist.

Nach Anspruch 1 ist weiter vorgesehen, dass die Vorschubwelle verzahnungsfreie Abschnitte aufweist, wobei die verzahnungsfreien Abschnitte derart ausgestaltet sind, dass sich in den verzahnungsfreien Abschnitten Rastnasen einer Rastkontur der Markiererstreifen berührungsfrei bewegen können.

Vorzugsweise ist vorgesehen, dass der Vorsprungabschnitt als ein axialer und vorzugsweise rund um die Welle ganz oder nahezu ganz umlaufender Abschnitt der Vorschubwelle mit einer Oberflächenrauhigkeit ausgebildet ist, die derart ausgelegt ist, dass beim Transportieren eines Markierstreifens aus wenigstens einem Kunststoffmaterial durch sich radial erstreckende Vorsprünge nach Art einer Verzahnung ein Formschluss zwischen dem Abschnitt mit der Oberflächenrauhigkeit und dem Markierstreifen beim Transport des Markiererstreifens erzeugt wird.

Es kann derart jeweils einfach und kostengünstig der definierte und aus praktischer Sicht quasi toleranzfreie Vorschub des Markiererstreifens gewährleistet werden, der insbesondere in dessen Haupterstreckungsrichtung zu einem sauberen, versetzungsfreien Druckbild führt.

Es kann nach einer anderen Variante weiter vorteilhaft vorgesehen sein, dass der wenigstens eine Verzahnungsabschnitt ein erster Verzahnungsabschnitt mit einem ersten Durchmesser ist, der eine erste Verzahnung, insbesondere eine sägezahnartige, Verzahnung aufweist. Durch die Zahnform, insbesondere die spitze Zahnform, der Verzahnung wird vorteilhaft ein präziser Vorschub beim Bedrucken des Markiererstreifens erzeugt.

Es kann weiter vorteilhaft vorgesehen sein, dass die Vorschubwelle einen oder mehrere weitere Vorsprung-, insbesondere Verzahnungsabschnitte aufweist, der oder die axial zu dem ersten Vorsprung-, insbesondere Verzahnungsabschnitt versetzt ist oder sind und der oder die beim Drehen der Vorschubwelle jeweils direkt an dem Markiererstreifen in wenigstens einem oder mehreren weiteren Bereichen mit einer definierten Andruckkraft anliegt/en, so dass die Vortriebsgeschwindigkeit des Markiererstreifens mit der Umfangsgeschwindigkeit der Vorschubwelle auch in diesen Bereichen synchronisiert ist.

Dadurch wird einfach und kostengünstig eine nochmals präzisere Bewegung des Markiererstreifens beim Bedrucken realisiert. Ergänzend kann eine Sensierung von Markierungen wie Löchern oder Streifen oder dgl. zur Referenzierung bei dem Bedrucken erfolgen.

In einer weiteren bevorzugten Ausführungsvariante der Erfindung wirkt die Andrucckraft, mit dem der Druckkopf auf den Markiererstreifen wirkt, derart, dass sich die Vorsprünge, insbesondere gebildet durch die Verzahnung, in den Markierstreifen eindrücken. Vorteilhafterweise erzeugt die Verzahnung je Zahn eine bleibende Vertiefung in dem Markiererstreifen. Dadurch wird vorteilhaft ein Formschluss zwischen der Verzahnung und dem Markierstreifen geschaffen, der einen präzisen Vorschub ermöglicht.

In einer weiteren bevorzugten Ausführungsform der Erfindung weisen auch der oder die weiteren Verzahnungsabschnitte jeweils an ihrem Umfang eine sägezahnartige Verzahnung auf. Durch die spitze Zahnform dieser Verzahnung wird vorteilhaft wiederum ein präziser Vorschub beim Bedrucken des Markiererstreifens erzeugt.

Weitere vorteilhafte Ausgestaltungen der Erfindung sind in den übrigen Unteransprüchen angegeben.

Nachfolgend wird die Erfindung unter Bezug auf die Zeichnungen anhand von Ausführungsbeispielen näher beschrieben. Es zeigt:
- Figur 1:: eine perspektivische Ansicht eines vereinfacht dargestellten Druckers zum Bedrucken von Mehrfach-Markiererstreifen;
- Figur 2:: in a) eine Schnittdarstellung einer Ausführungsvariante eines Markiererstreifens und in b) eine Schnittdarstellung einer weitere Ausführungsvariante eines endlosen Markiererstreifens;
- Figur 3:: in a) eine räumliche Ansicht von aneinandergereihten Reihenklemmen mit einem eingesetzten Markiererstreifen, in b) eine Vorderansicht der aneinandergereihten Reihenklemmen nach Fig. 3a mit einem eingesetzten Markiererstreifen;
- Figur 4:: eine Vorderansicht einer Walze und eines Druckkopfes mit einem endlosen Markiererstreifen des Druckers aus Fig. 1;
- Figur 5:: eine Ausschnittsvergrößerung der Walze und des Druckkopfes mit dem endlosen Markiererstreifen aus Fig. 4;
- Figur 6:: eine Seitenansicht im Schnitt der Walze und des Druckkopfes mit dem endlosen Markiererstreifen aus Fig. 5;
- Figur 7:: eine Unteransicht der Walze und des Druckkopfes mit dem endlosen Markiererstreifen aus Fig. 4.

Fig. 1 zeigt einen vereinfacht dargestellten Drucker 1 zum Bedrucken von endlosen Markiererstreifen 2. Die Markiererstreifen 2 dienen zum Markieren insbesondere von anreihbaren elektrischen Geräten, wie z.B. Reihenklemmen (siehe dazu auch Fig. 3a und Fig. 3b). Der Drucker kann weitere, hier nicht dargestellte Bestandteile aufweisen wie z.B. eine Abdeckung oder dgl.

Der Drucker 1 ist vorzugsweise als ein Thermodirektdrucker oder ein Thermotransferdrucker ausgestaltet. Alternativ kann der Drucker 1 auch für andere Druckverfahren, wie z.B. Tintenstrahl- oder Laserdruck vorgesehen sein.

Der Drucker 1 weist einen Druckkopf 3 auf, der hier vorzugsweise oberhalb einer Vorschubwelle 4 angeordnet ist. Der Markierstreifen 2 wird zwischen diesen beiden Elementen fortbewegt. Der Druckkopf 3 ist vorzugsweise - in Fig. 1 von oben nach unten - federbelastet und drückt den Markiererstreifen 2 auf die Vorschubwelle 4. Eine dazu erforderliche Federeinrichtung ist hier nicht dargestellt. Derart liegt hier auch die Vorschubwelle 4 mit einer vorgegebenen bzw. definierten Kraft an dem Markierstreifen 2 an.

Die Vorschubwelle 4 kann in zwei Lageraufnahmen 5a, 5b eingesetzt sein. Die Vorschubwelle 4 kann ferner jeweils - vorzugsweise im Bereich ihrer Enden - jeweils ein Lager 6a, 6b aufweisen. Mit diesen Lagern 6a, 6b ist die Vorschubwelle 4 drehbar am Drucker 1 gelagert. Die Vorschubwelle 4 weist ferner zumindest an einem ihrer freien Enden ein Zahnrad 7 auf, das mit einem entsprechenden Gegenrad (hier nicht dargestellt) kämmen kann. Das Gegenrad wird durch einen Motor (hier ebenfalls nicht dargestellt), der sich im Drucker 1 befindet, angetrieben.

Durch diesen Antrieb kann die Vorschubwelle 4 in eine Drehbewegung versetzt werden. Die Drehbewegung der Vorschubwelle 4 wird durch eine Druckersteuerung (hier nicht dargestellt) geeignet gesteuert.

Die drehbar gelagerte Vorschubwelle 4 weist mindestens einen, hier beispielhaft mittig zwischen den Lagern 6a, 6b angeordneten Verzahnungsabschnitt 8 auf, der beim Drehen der Vorschubwelle 4 direkt an dem Markiererstreifen 2 durch eine hier durch den Druckkopf 3 erzeugte, definierte Andruckkraft anliegt, so dass die Vortriebsgeschwindigkeit des Markiererstreifens 2 mit der Umfangsgeschwindigkeit der Vorschubwelle 4 synchronisiert ist. Es wird eine Vortriebsbewegung in der Richtung X erzeugt, welche der Haupterstreckungsrichtung X des Markierstreifens 2 entspricht.

Dadurch wird einfach und kostengünstig eine präzise definierte Fortbewegung des Markiererstreifens beim Bedrucken in dieser Richtung geschaffen. Das Druckbild wird in Haupterstreckungsrichtung (die gleich der Vorschubrichtung ist) auf einfache Weise präzise in den dafür vorgesehenen Bereichen aufgebracht.

Der eingesetzte wenigstens eine Verzahnungsabschnitt 8 wird weiter unten noch detaillierter beschrieben.

In Fig. 2a und Fig. 2b sind zwei Ausführungsbeispiele der "endlosen" Markiererstreifen dargestellt (siehe auch Fig. 1). Der in der Fachsprache auch als "endlose" Markiererstreifen 2 weist mehrere Markiererelemente 9 (hier nicht dargestellt, siehe Fig. 6) auf. Jedes der Markiererelemente 9 weist eine Markierplatte 10 mit wenigstens einem Beschriftungsfeld auf, dass mit einer Information wie einer Beschriftung versehbar ist. Vorzugsweise ist das Beschriftungsfeld dazu ausgelegt, mit dem Drucker 1 bedruckt zu werden.

Jedes der Markiererelementen 9 weist ferner an der vom Beschriftungsfeld abgewandten Seite eine einstückig mit der jeweiligen Markierplatte 10 verbundene Rastkontur 11 zur rastenden Anbringung an einer (hier nicht dargestellten) korrespondierenden Rastkontur eines korrespondierenden elektrischen Gerätes auf. Die Rastkontur 11 weist dazu Rastnasen auf.

Der Markiererstreifen 2 ist aus einem im Extrusionsverfahren, vorzugsweise im Co-Extrusionsverfahren, hergestellten Kunststoffprofil gefertigt, wobei sich bevorzugte Querschnitte aus Fig. 2a und Fig. 2b erschließen. Vorzugsweise wird dieses Extrusionsverfahren so durchgeführt, dass die Bereiche, welche nach der Fertigstellung die Markierplatte 10 mit der Beschriftungsfläche ausbilden, aus einem weicheren ersten Material hergestellt sind als die Rastkontur 11, welche aus einem härteren zweiten Material hergestellt ist.

Zum Markieren einer Anordnung von Reihenklemmen 12 auf einer Tragschiene ist es dann lediglich notwendig, den Markiererstreifen 2 - siehe Fig. 3a und Fig. 3b - über den Bereich der aneinander gereihten Rastkonturen der Reihenklemmen zu legen und dann von oben so auf die einzelnen Markiererelemente 9 zu drücken, dass ein sicheres Verrasten der Markiererelemente 9 an den Reihenklemmen erfolgt. Sodann oder zuvor wird der Markiererstreifen von einer Art "Endlosstreifen", beispielsweise auf einer Rolle, so abgelängt, dass die Anzahl der Markiererelemente 9a, b, c, ... der Anzahl der zu markierenden aneinander gereihten Geräte entspricht. Der Markiererstreifen 2 der Fig. 2a bzw. Fig. 2b ist damit beispielsweise zur Markierung von drei aneinander gereihten Geräten geeignet. Es sind aber auch sehr viel mehr aneinander gereihte Geräte in einem Arbeitsgang markierbar.

Zur detaillierten Gestaltung der endlosen Markiererstreifen 2 wird auch auf die DE 10 2015 109 020 A1 verwiesen. Es sei an dieser Stelle darauf hingewiesen, dass die Markiererstreifen auch anders ausgestaltet werden können.

In Fig. 3a bzw. Fig. 3b ist beispielhaft die Beschriftung "Hauptantrieb" geräteübergreifend ausgeführt. Die Beschriftung "Hauptantrieb" - hier beispielhaft für einen Antriebsmotor, der hier mit 3-Phasen-Wechselspannung betrieben wird (L1 bis L3), sowie einen Nulleiter- (N) und einen Schutzleiteranschluss (PE) aufweist- übergreift demnach fünf Geräte, hier die Reihenklemmen 12.

In Fig. 4 ist die Vorschubwelle 4 mit dem Verzahnungsabschnitt 8 sowie der Drucckopf 3 des Druckers 1 dargestellt. Zwischen der Vorschubwelle 4 und dem Druckkopf 3 ist im Bereich des Verzahnungsabschnitts 8 ein Markiererstreifen 2 eingesetzt, der bedruckt wird.

Der Verzahnungsabschnitt 8 ist hier in Bezug auf die Längserstreckung der Vorschubwelle 4 beispielhaft etwa mittig oder präzise mittig auf der Vorschubwelle 4 befindlich positioniert. Der Verzahnungsabschnitt 8 weist an seinem Umfang eine vollumfängliche Verzahnung 13 auf. Diese kann hier als Sägezahnverzahnung ausgestaltet sein. Der Verzahnungsabschnitt 8 greift hier weiter vorteilhaft in eine Lücke zwischen den Rastnasen der Rastkontur 11, die der Markiererstreifen 2 ausbildet, ein. In diesem Bereich ist ein präziser Vorschub vorteilhaft.

Die wenigstens eine Verzahnung 13 erzeugt während der Drehbewegung der Vorschubwelle 4 auf Grund der Andruckkraft, die hier - in bevorzugter aber nicht zwingender - Ausgestaltung der Druckkopf 3 auf den Markiererstreifen 2 ausübt, in diesem in wenigstens einem Bereich Vertiefungen. Die jeweilige Vertiefung 14 kann eine bleibende Vertiefung 14 (hier nicht dargestellt, siehe Fig. 6) sein.

Die Verzahnung 13 erzeugt hier während der Drehbewegung der Vorschubwelle 4 in einem Grund der Rastkontur 11 je Zahn diese Vertiefungen.

Dadurch wird einfach und vorteilhaft zwischen dem Markiererstreifen 2 und der Verzahnung 13 bzw. dem Verzahnungsabschnitt 8 vorzugsweise ein Formschluss erzeugt, der in einem präzisen Vorschub resultiert.

Jeweils neben dem Verzahnungsabschnitt 8 weist die Vorschubwelle 4 hier zwei in Bezug auf den Verzahnungsabschnitt symmetrisch angeordnete verzahnungsfreie Abschnitte 15a, 15b "kleinen" Durchmessers auf.

Die verzahnungsfreie Abschnitte 15a, 15b kleinen Durchmessers sind so gestaltet, dass in diesen die Rastnasen der Rastkontur 11 in Bezug auf eine radiale Richtung berührungsfrei bewegen können und in Bezug auf eine axiale Richtung beidseitig jeweils von einer Schulter 16a, 16b eines jeweiligen - hier vorhandenen - weiteren Verzahnungsabschnitts 17a, 17b geführt sein können. Dies ist vorteilhaft und konstruktiv einfach.

Auch die weiteren Verzahnungsabschnitte 17a, 17b liegen beim Drehen der Vorschubwelle 4 direkt an dem Markiererstreifen 2 durch die hier durch den Druckkopf 3 erzeugte, definierte Andruckkraft an, so dass die Vortriebsgeschwindigkeit des Markiererstreifens 2 mit der Umfangsgeschwindigkeit der Vorschubwelle 4 in weiteren Bereichen des Markiererstreifens 2 synchronisiert ist. Hier liegen die Verzahnungsabschnitte unter den Markiererplatten 10 an und sorgen direkt nahe an den eigentlich zu bedruckenden Bereichen für einen präzisen Vorschub dieser Elemente.

Der jeweilige Verzahnungsabschnitt 17a, 17b kann dazu an seinem Umfang wiederum vorzugsweise eine über seinen Umfang umlaufende Verzahnung 19 aufweisen. Diese kann wiederum sägezahnartig ausgestaltet sein.

Der eine oder hier die beiden weiteren axial zum ersten Verzahnungsabschnitt versetzten Verzahnungsabschnitte 17a, 17b können jeweils einen Absatz 18a, 18b mit einem im Vergleich zum Verzahnungsabschnitt 17a, 17b anderen Radius, hier einem kleineren Radius aufweisen. Der jeweilige Absatz 18a, 18b weist an seinem Umfang wiederum vorzugsweise eine Verzahnung 20 auf. Der jeweilige Absatz 18a, 18b liegt beim Drehen der Vorschubwelle 4 ebenfalls direkt an dem Markiererstreifen 2 in einem weiteren Bereich unter diesem durch die hier durch den Druckkopf 3 erzeugte, definierte Andruckkraft an, so dass die Vortriebsgeschwindigkeit des Markiererstreifens 2 mit der Umfangsgeschwindigkeit der Vorschubwelle 4 in noch einem weiteren Bereich, hier an einem Teil der Rastkontur synchronisiert ist. Wesentlich ist, dass mit einer oder mehreren Verzahnungen auf verschiedenen Durchmessern eine Anpassung an die jeweilige Markierergeometrie erfolgen kann, um eine möglichst präzise Vorschubbewegung des Markiererstreifens zu realisieren.

Auch die Verzahnungen 19, 20 erzeugen während der Drehbewegung der Vorschubwelle 4 auf Grund der Andruckkraft, die der Druckkopf 3 auf den Markiererstreifen 2 ausübt, in einem Absatz der Rastkontur 11 bzw. auf der der bedruckbaren Seite der Markierplatte 10 abgewandten Seite der Markierplatte 10 jeweils je Zahn eine elastische oder plastische Verformung bzw. Vertiefung 21, 22 (hier nicht dargestellt, siehe Fig. 6), in die die jeweilige Verzahnung 19 bzw. 20 eingreift, so dass zwischen dem Markiererstreifen 2 und der jeweiligen Verzahnung 19, 20 bzw. dem jeweiligen Verzahnungsabschnitt 17a, 17b ein Formschluss erzeugt wird, die vorteilhaft für einen aus praktischer Hinsicht toleranzfreien Vorschub des Markiererstreifens 2 beim Bedrucken sorgt.

Nicht sämtliche Vorsprünge, insbesondere Verzahnungen, müssen eine bleibende Vertiefung hinterlassen. So kann es an Stellen, beispielsweise den Seiten der Markierer, die nach dem Aufbringen der Markierer auf ein Gerät sichtbar sind, nicht wünschenswert, bleibende Vertiefungen zu erzeugen, die womöglich den optischen Eindruck beeinträchtigen.

Die Vorschubwelle 4 kann jeweils an den axialen Außenseiten der weiteren axialen Verzahnungsabschnitte 17a, 17b einen Abschnitt 23a, 23b aufweisen, der im Hinblick auf die Verzahnungsabschnitte 8, 17a, 17b einen größeren Außendurchmesser als die Verzahnungsabschnitte aufweist. Dadurch kann der Druckkopf 3 des Druckers 1 geschützt werden, wenn kein Markiererstreifen 2 bedruckt wird.

In Fig. 5 sind der Druckkopf 3 und die Vorschubwelle 4 mit den jeweiligen Verzahnungsabschnitten 8, 17a, 17b, den Schultern 16a, 16b, sowie die Absätze 18a, 18b und die Verzahnungen 13, 19, 20 dargestellt.

In Fig. 6 sind insbesondere die Verzahnungen 13, 19, 20 sowie die Vertiefungen 14 im Markiererstreifen 2, die durch die Verzahnung 13 gebildet sind, gut erkennbar.

In Fig. 7 sind die Vertiefungen 14, 22, die durch die Verzahnungen 13, 20 im Markiererstreifen 2 gebildet sind, dargestellt. Ebenfalls sind die Markiererelemente 9 des Markiererstreifens 2 erkennbar.

### Bezugszeichenliste

- 1: Drucker
- 2: Markiererstreifen
- 3: Druckkopf
- 4: Welle
- 5a, 5b: Lageraufnahme
- 6a, 6b: Lager
- 7: Zahnrad
- 8: Verzahnungsabschnitt
- 9: Markiererelemente
- 10: Markierplatte
- 11: Rastkontur
- 12: Reihenklemme
- 13: Verzahnung
- 14: Vertiefung
- 15a, 15b: Abschnitte
- 16a, 16b: Schulter
- 17a, 17b: Verzahnungsabschnitt
- 18a, 18b: Absatz
- 19: Verzahnung
- 20: Verzahnung
- 21: Vertiefung
- 22: Vertiefung
- 23a, 23b: Abschnitt

- X: Haupterstreckungsrichtung

## Patentansprüche

1. Drucker (1) zum Bedrucken von Markiererstreifen (2) aus wenigstens einem Kunststoffmaterial, wobei der Markiererstreifen (2) eine Mehrzahl von Markiererelementen (9a, b, c) zum Markieren von elektrischen Geräten, insbesondere anreihbaren elektrischen Geräten, aufweist, wozu jedes der Markiererelemente (9) eine Markierplatte (10) mit wenigstens einem Beschriftungsfeld aufweist, das mit einer Information wie einer Beschriftung bedruckbar ist, und wobei jedes der Markiererelemente (9) ferner an der vom Beschriftungsfeld abgewandten Seite eine einstückig mit der jeweiligen Markierplatte (10) verbundene Rastkontur (11) mit Rastnasen aufweist, wobei der Drucker (1) eine durch einen Motor antreibbare, drehbar gelagerte Vorschubwelle (4) und einen Druckkopf (3) aufweist, **dadurch gekennzeichnet, dass** die drehbar gelagerte Vorschubwelle (4) wenigstens einen mit Vorsprüngen versehenen Abschnitt, einen Vorsprungabschnitt (8) aufweist, der beim Drehen der Vorschubwelle (4) direkt an dem Markiererstreifen (2) anliegt, so dass die Vortriebsgeschwindigkeit des Markiererstreifens (2) mit der Umfangsgeschwindigkeit der Vorschubwelle (4) synchronisiert ist, wobei der Vorsprungabschnitt (8) beim Drehen der Vorschubwelle (4) direkt an dem Markiererstreifen (2) derart anliegt, dass durch die Vorsprünge beim Vorschub ein Formschluss zwischen der Vorschubwelle (4) und dem Markierstreifen (2) gebildet wird, wodurch die Vortriebsgeschwindigkeit des Markiererstreifens (2) mit der Umfangsgeschwindigkeit der Vorschubwelle (4) synchronisiert ist, wobei der mit Vorsprüngen versehene Abschnitt der Vorschubwelle (4) als Verzahnungsabschnitt (8) ausgebildet ist und wobei die Vorschubwelle (4) verzahnungsfreie Abschnitte (15a, 15b) aufweist, wobei die verzahnungsfreien Abschnitte (15a, 15b) derart ausgestaltet sind, dass sich in den verzahnungsfreien Abschnitten (15a, 15b) die Rastnasen der Rastkontur (11) der Markiererstreifen berührungsfrei bewegen können.

2. Drucker (1) nach einem der vorstehenden Anspruch 1, **dadurch gekennzeichnet, dass** der wenigstens eine Verzahnungsabschnitt (8) ein erster Verzahnungsabschnitt mit einem ersten Durchmesser ist, der eine erste Verzahnung, insbesondere eine sägezahnartige, Verzahnung (13) aufweist.

3. Drucker (1) nach einem der vorgenannten Ansprüche, **dadurch gekennzeichnet, dass** die Vorschubwelle (4) einen oder mehrere weitere Vorsprung-, insbesondere Verzahnungsabschnitte (17a, 17b, 18a, 18b) aufweist, der oder die axial zu dem ersten Vorsprung-, insbesondere Verzahnungsabschnitt (8) versetzt ist oder sind und der oder die beim Drehen der Vorschubwelle (4) jeweils direkt an dem Markiererstreifen (2) in wenigstens einem oder mehreren weiteren Bereichen mit einer definierten Andruckkraft anliegt/en.

4. Drucker (1) nach Anspruch 3, **dadurch gekennzeichnet, dass** der oder die weiteren Vorsprungabschnitte, insbesondere Verzahnungsabschnitte (17a, 17b) einen anderen Durchmesser aufweisen als der erste Verzahnungsabschnitt.

5. Drucker (1) nach einem der vorgenannten Ansprüche 3 oder 4, **dadurch gekennzeichnet, dass** der eine oder die weiteren Verzahnungsabschnitte (17a, 17b) jeweils an ihrem Umfang eine weitere Verzahnung, insbesondere eine weitere sägezahnartige Verzahnung (19), aufweisen.

6. Drucker (1) nach einem der vorstehenden Ansprüche, **dadurch gekennzeichnet, dass** der Druck, mit dem der Druckkopf (3) auf den Markiererstreifen (2) wirkt, derart bemessen ist, dass sich die eine oder mehreren Vorsprünge, d.h. Verzahnungen, jeweils beim Vorschieben des Markierstreifens im Betrieb in den Markierstreifen (2) eindrücken.

7. Drucker (1) nach Anspruch 6, **dadurch gekennzeichnet, dass** die eine oder mehreren Verzahnungen je Zahn eine bleibende Vertiefung (14) in dem Markiererstreifen (2) erzeugen.

8. Drucker (1) nach einem der vorstehenden Ansprüche, **dadurch gekennzeichnet, dass** die Rastnasen jeweils von einer Schulter (16a, 16b) des jeweiligen weiteren Verzahnungsabschnitts (17a, 17b) geführt sind.

## Claims

1. Printer (1) for printing marking strips (2) made of at least one plastic material, wherein the marking strip (2) has a plurality of marking elements (9a, b, c) for marking electrical devices, in particular electrical devices which can be arranged next to one another, for which purpose each of the marking elements (9) has a marking plate (10) with at least one inscription field which can be printed with information such as an inscription, and wherein each of the marking elements (9) further has, on the side facing away from the inscription field, a latching contour (11) which is integrally connected to the respective marking plate (10) and has latching lugs, wherein the printer (1) has a rotatably mounted feed shaft (4), which can be driven by a motor, and a print head (3), **characterized in that** the rotatably mounted feed shaft (4) has at least one section provided with protrusions, a protrusion section (8), which, when the feed shaft (4) is rotated, rests directly against the marking strip (2) so that the advancing speed of the marking strip (2) is synchronized with the circumferential speed of the feed shaft (4), wherein the protrusion section (8) rests directly against the marking strip (2) when the feed shaft (4) is rotated in such a way that a positive fit is formed between the feed shaft (4) and the marking strip (2) by the protrusions during the advance, as a result of which the advancing speed of the marking strip (2) is synchronized with the circumferential speed of the feed shaft (4), wherein the section of the feed shaft (4) provided with protrusions is designed as a toothed section (8) and wherein the feed shaft (4) has toothless sections (15a, 15b), wherein the toothless sections (15a, 15b) are designed in such a way that the latching lugs of the latching contour (11) of the marking strips can move without contact in the toothless sections (15a, 15b).

2. Printer (1) according to one of the preceding claim 1, **characterized in that** the at least one toothed section (8) is a first toothed section having a first diameter, which has a first toothing, in particular a sawtooth-like toothing (13).

3. Printer (1) according to one of the preceding claims, **characterized in that** the feed shaft (4) has one or more further protrusion, in particular toothed, sections (17a, 17b, 18a, 18b), which is or are offset axially with respect to the first protrusion, in particular toothed, section (8) and which, when the feed shaft (4) is rotated, in each case rests or rest directly against the marking strip (2) in at least one or more further regions with a defined pressing force.

4. Printer (1) according to claim 3, **characterized in that** the further protrusion section or sections, in particular toothed sections (17a, 17b), has or have a different diameter than the first toothed section.

5. Printer (1) according to one of the preceding claims 3 or 4, **characterized in that** the one or the further toothed sections (17a, 17b) each have a further toothing, in particular a further sawtooth-like toothing (19), on their circumference.

6. Printer (1) according to one of the preceding claims, **characterized in that** the pressure with which the print head (3) acts on the marking strip (2) is dimensioned in such a way that the one or more protrusions, i.e. toothings, are each pressed into the marking strip (2) when the marking strip is advanced during operation.

7. Printer (1) according to claim 6, **characterized in that** the one or more toothings produce per tooth a permanent indentation (14) in the marking strip (2).

8. Printer (1) according to one of the preceding claims, **characterized in that** the latching lugs are each guided by a shoulder (16a, 16b) of the respective further toothed section (17a, 17b).

## Revendications

1. Imprimante (1) pour l'impression de bandes de marquage (2) faites d'au moins une matière plastique, laquelle bande de marquage (2) comporte un grand nombre d'éléments de marquage (9a, b, c) pour le marquage d'appareils électriques, en particulier d'appareils électriques pouvant être montés en série, ce pour quoi chacun des éléments de marquage (9) présente une plaque de marquage (10) avec au moins une zone d'écriture sur laquelle une information telle qu'un texte écrit peut être imprimée, chacun des éléments de marquage (9) présentant en outre, sur le côté opposé à la zone d'écriture, un contour d'enclenchement (11) relié d'un seul tenant à la plaque de marquage (10) correspondante et muni d'ergots d'enclenchement, l'imprimante (1) comportant un axe d'avancement (4) entraîné par un moteur et supporté avec possibilité de rotation et une tête d'impression (3), **caractérisée en ce que** l'axe d'avancement (4) supporté avec possibilité de rotation comporte au moins une section munie de saillies (8) qui repose directement sur la bande de marquage (2) lors de la rotation de l'axe d'avancement (4), de sorte que la vitesse d'avancement de la bande de marquage (2) est synchronisée avec la vitesse périphérique de l'axe d'avancement (4), la section munie de saillies (8) reposant directement sur la bande de marquage (2) lors de la rotation de l'axe d'avancement (4) de telle manière que les saillies forment, lors de l'avancement, un engagement positif entre l'axe d'avancement (4) et la bande de marquage (2), de sorte que la vitesse d'avancement de la bande de marquage (2) est synchronisée avec la vitesse périphérique de l'axe d'avancement (4), la section munie de saillies de l'axe d'avancement (4) étant conformée comme une section dentée (8) et l'axe d'avancement (4) présentant des sections sans denture (15a, 15b), lesquelles sections sans denture (15a, 15b) sont conformées de telle manière que les ergots d'enclenchement du contour d'enclenchement (11) de la bande de marquage peuvent se déplacer sans contact dans les sections sans denture (15a, 15b).

2. Imprimante (1) selon la revendication 1, **caractérisée en ce que** l'au moins une section dentée (8) présente une première section dentée d'un premier diamètre, qui présente une première denture, en particulier une denture en dents de scie (13).

3. Imprimante (1) selon l'une des revendications précédentes, **caractérisée en ce que** l'axe d'avancement (4) présente une ou plusieurs autres sections munies de saillies, en particulier des sections dentées (17a, 17b, 18a, 18b), qui sont décalées dans le sens axial par rapport à la première section munie de saillies, en particulier section dentée (8), et qui reposent directement sur la bande de marquage (2) dans au moins une zone ou plusieurs autres zones avec une force d'appui définie lors de la rotation de l'axe d'avancement (4).

4. Imprimante (1) selon la revendication 3, **caractérisée en ce que** la ou les autres sections munies de saillies, en particulier sections dentées (17a, 17b), ont un diamètre différent de la première section dentée.

5. Imprimante (1) selon l'une des revendications 3 ou 4, **caractérisée en ce que** la ou les autres sections dentées (17a, 17b) présentent chacune sur sa circonférence une autre denture, en particulier une autre denture en dents de scie (19).

6. Imprimante (1) selon l'une des revendications précédentes, **caractérisée en ce que** la pression avec laquelle la tête d'impression (3) agit sur la bande de marquage (2) est dimensionnée de telle façon que la ou les plusieurs saillies, c'est-à-dire dentures, s'enfoncent chacune dans la bande de marquage (2) en fonctionnement, lors de l'avancement de la bande de marquage.

7. Imprimante (1) selon la revendication 6, **caractérisée en ce que** la ou les plusieurs dentures créent avec chaque dent un creux permanent (14) dans la bande de marquage (2).

8. Imprimante (1) selon l'une des revendications précédentes, **caractérisée en ce que** les ergots d'enclenchement sont guidés chacun par un épaulement (16a, 16b) de l'autre section dentée (17a, 17b) correspondante.
